# EUROPÄISCHE PATENTANMELDUNG

(11) **EP 0 052 246 A1**
(43) Veröffentlichungstag der Anmeldung: **26.05.1982**
(21) Anmeldenummer: 81108542.2
(22) Anmeldetag: 20.10.1981
(51) Int. Cl.: F24C 7/08

(54) **Elektrisches Hausgerät**

(30) Priorität: 17.11.1980 DE 8030734 U
(71) Anmelder: Bosch-Siemens Hausgeräte GmbH, D-81669 München (DE)
(72) Erfinder: Detterbeck, Heinrich, D-8225 Traunreut (DE)

(57) **Zusammenfassung**

Bei elektrischen Hausgeräten mit beleuchtetem Anzeige-und Bedientableau ist es bekannt, die einzelnen Anzeigestellen am Tableau über einzelne Lichtleiter mit einer zentralen Lichtquelle individuell optisch zu verbinden. Gemäß einem Vorschlag ist ein einziger, leistenartiger Lichtleiter (14) vorgesehen, der sich längs des Anzeige- und Bedientableaus (1) erstreckt, dessen Stirnseite an eine Lichtquelle (19) angeschlossen ist.

Zur Verminderung des Materialaufwandes für den Lichtleiter ist neuerungsgemäß vorgesehen, daß sich der Lichtleiter von der Stirnseite aus in Richtung des freien Lichtleiterendes im Querschnitt verjüngt.

## Beschreibung

Die Neuerung geht aus von einem elektrischen Hausgerät gemäß dem Oberbegriff des Schutzanspruches 1.

Bei einem bekannten Elektroherd (DE-GM 17 53 265) ist ein Schaltertableau mit mehreren Schaltern vorgesehen, denen optische Anzeigeelemente individuell zugeordnet sind. Zur Beleuchtung der Anzeigeelemente dient eine einzige Lichtquelle, die über einzelne, den Anzeigeelementen individuell zugeordnete stabförmige Lichtleiter mit den Anzeigeelementen optisch in Verbindung steht.

Zum Zwecke der konstruktiven Vereinfachung der Beleuchtungseinrichtung ist vorgeschlagen worden, einen einzigen, mit seiner Stirnseite an eine Lichtquelle optisch angeschlossenen, leistenartigen Lichtleiter vorzusehen, der sich längs des Anzeige- und Bedientableaus erstreckt und mit den Anzeige- und/oder Bedienelementen in optischer Verbindung steht. Es hat sich herausgestellt, daß der Preis solcher Lichtleiter vorwiegend durch den Materialanteil bestimmt wird.

Der Neuerung liegt die Aufgabe zugrunde, ein elektrisches Hausgerät gemäß dem Oberbegriff des Schutzanspruches 1 so zu verbessern, daß der Materialaufwand für den Lichtleiter erheblich reduziert werden kann, ohne daß in optischer Hinsicht Nachteile hingenommen werden müssen.

Diese Aufgabe wird gelöst durch die im Kennzeichnungsteil des Schutzanspruches 1 angegebenen Merkmale.

Versuche haben ergeben, daß durch den vorzugsweise kontinuierlich verjüngten Querschnitt, z.B. durch die konische Ausbildung des Lichtleiters keinerlei Verluste hinsichtlich der Lichtausbeute auftreten. Vielmehr bewirkt die sich verjüngende Querschnittsform eine Konzentrierung der eingegebenen Lichtmenge in Richtung der auszuleuchtenden Fläche des Lichtleiters im Bereich des Anzeige- und Bedientableaus bzw. in Richtung der vorzugsweise an der Rückseite des Lichtleiters angebrachten, lichtreflektierenden Anzeigesymbole. Von besonderem Vorteil hierbei ist der Umstand, daß durch diese Ausgestaltung des Lichtleiters im Vergleich mit Ausführungen mit zueinander parallelen Lichtleiter-Begrenzungsflächen sehr viel teueres Lichtleiter-Material eingespart wird, wodurch eine wesentliche Kostenreduzierung erhalten wird.

Die Neuerung ist anhand eines in der Zeichnung dargestellten Ausführungsbeispieles nachstehend erläutert:

Es zeigt
Fig. 1 eine Draufsicht-Schnittansicht des Anzeige-und Bedientableaus des elektrischen Hausgerätes gemäß der Neuerung,
Fig. 2 und 3 den beim elektrischen Hausgerät gemäß Fig. 1 verwendeten Lichtleiter in perspektivischer Darstellung bzw. in Draufsicht.

Bei der in Fig. 1 dargestellten Anzeige- und Bedieneinheit handelt es sich um das Anzeige- und Bedientableau eines nicht weiter dargestellten Elektroherdes. Das Anzeige- und Bedientableau ist allgemein mit 1 bezeichnet. Es ist am obersten Bereich der Herdfrontseite placiert und besitzt eine Reihe von Anzeige- und Bedienelementen, wie drehbare Schalterknebel 2, von denen nur einer im eingebauten Zustand dargestellt ist, den einzelnen Schalterknebeln 2 zugeordnete Anzeigeelemente 3, Drucktasten 4 einer nicht näher erläuterten Herdschaltuhr 5 und dergleichen mehr. Die Schaltknebel 2 sind drehfest verbunden mittransparenten, kreisrunden Anzeigescheiben 6, die am Scheibenumfang angebrachte Anzeigesymbole in Form von Zahlen 1 bis 9 aufweisen. Jedes Bedienelement in Form der Drehknebel 2 ist z.B. einer Kochplatte einer ebenfalls nicht dargestellten Kochmulde individuell zugeordnet, wobei insgesamt vier Kochplatten vorgesehen sind. Der Schaltknebel 2 ist mit einem Schaft 7 in einem Drehlager 8 drehbar gelagert und steht in Funktionsverbindung mit einer nicht näher erläuterten Schalt- und Regeleinrichtung 9 für die Kochplatten. Beim Ausführungsbeispiel sind die in Fig. 1 vier linken Bedienorgane den vier Kochplatten der Herdmulde zugeordnet, während die restlichen Bedienorgane dem Backofen des Elektroherdes zugeordnet sind. Die Frontseite des Anzeige- und Bedientableaus 1 wird gebildet durch eine transparente Abdeckhaube 10, die entsprechende Durchführungen 11 für die Schäfte 7 der Schaltknebel 2 besitzen. Im Bereich zwischen der Abdeckhaube 10 und einer mit 12 bezeichneten Maske sind auf den Schäften 7 bzw. den Drehlagern 8 der Schäfte die schalenförmig ausgebildeten Anzeigescheiben angeordnet. Unmittelbar auf die Maske 12 folgt der zur Herdfrontseite parallele Abschnitt 13 eines L-förmigen Lichtleiters 14 z.B. aus Plexiglas. Der andere, senkrecht dazu angeordnete Abschnitt 15.des Lichtleiters 14 verläuft unmittelbar neben und parallel zur Seitenwand 16 des Elektroherdes. Schließlich wird das Anzeige- und Schaltertableau 1 zur rückwärtigen Seite hin abgeschlossen durch ein Abdeckblech 17, das entsprechende Öffnungen für die Durchführung der Schalterwellen der Bedienorgane aufweist. Der Lichtleiter 14 ist leistenartig ausgebildet, d.h. er besteht aus einem flachen, plattenartigen Material. Unmittelbar über den Bedienorganen besitzt die Maske 12 lichtdurchlässige Ausnehmungen z.B. in quadratischer oder kreisringabschnittsförmiger Form. Die übrige Fläche der Maske ist lichtundurchlässig. In Höhe der vorerwähnten Ausnehmungen sind an der Rückseite des Lichtleiters 14 punkt-oder ringförmige, lichtreflektierende z.B. weiße Anzeigesymbole 3 aufgedruckt. Das freie Ende des Abschnittes 15 des Lichtleiters 14 mündet ein in einen Lichtkasten 19, der im Bereich der Seitenwand 16 des Elektroherdes in Richtung der Herdrückseite angeordnet ist. Der Lichtkasten 19 besitzt einen abnehmbaren Kastenteil 20, an dem eine Lampenfassung 21 für eine Glühbirne 22 gelagert ist. Der Lichtkasten 19 besitzt ferner einen trichterartig verengten Teil 23, in dessen freies Ende 24 das freie Ende des Lichtleiters 14 einmündet. Am konkaven Eckenbereich des Lichtleiters 14 ist ein Relfexionsbelag 25 angeordnet z.B. aufgedruckt, der dafür sorgt, daß die von der Lichtquelle ausgehenden Lichtstrahlen vom Lichtleiterabschnitt 15 verlustfrei in den Lichtleiterabschnitt 13 gelangen. Bei Betrieb des Elektroherdes wird die Lichtquelle 22 eingeschaltet, wobei das im Lichtleiter 14 geführte Licht an den Reflexionsflächen bzw. an den lichtreflektierenden Anzeigeelementen 5 bzw. an entsprechenden Anzeigesymbolen reflektiert und in Richtung der Herdfrontseite, durch die Ausschnitte in der Maske 12 hindurch geworfen wird. Wie in den Fig. 1 bis 3 verdeutlicht, verjüngt sich der Abschnitt 13 des Lichtleiters 14 von dem, der Lichtquelle 19 zugewandten Ende ausgehend zum freien Lichtleiterende hin in der zur Ebene des Anzeige- und Bedientableaus 1 senkrecht stehenden Querschnittsform kontinuierlich und hat somit eine konische Querschnittsform. In Fig. 2 ist diese konische Querschnittsform verdeutlicht durch das Querschnittsmaß a am freien Lichtleiterende und durch das Querschnittsmaß b an dem der Lichtquelle 19 zugewandten Ende des Abschnittes 13. Wie durch strichpunktierte Linienzüge angedeutet, kann zusätzlich oder alternativ vorgesehen sein, daß sich die im wesentlichen parallel zur Ebene des Anzeige- und Bedientableaus verlaufende Querschnittsform zum Lichtleiterende hin kontinuierlich verjüngt. Im Gegensatz zum Ausführungsbeispiel, bei dem der Abschnitt 15 des Lichtleiters 14 keinen sich verjüngenden Querschnitt aufweist, besteht durchaus auch die Möglichkeit, auch den Abschnitt 15 des L-förmigen Lichtleiters 14 in die verjüngende Querschnittsform mit einzubeziehen.

## Patentansprüche

1. Elektrisches Hausgerät mit einem Anzeige- und Bedientableau, zu dessen Beleuchtung ein leistenartiger, mit seiner Stirnseite an eine Lichtquelle angeschlossener und sich längs des mit Anzeige- und Bedienelementen versehenen Anzeige- und Bedientableaus erstreckender Lichtleiter dient, dadurch gekennzeichnet , daß sich der Lichtleiter (14) in Richtung des, der Lichtquelle (19) abgewandten freien Lichtleiterendes hin im Querschnitt verjüngt.

2. Elektrisches Hausgeräte nach Anspruch 1, dadurch gekennzeichnet, daß sich die senkrecht zur Ebene des Anzeige- und Bedientableaus (1) stehende Querschnittsform zum Lichtleiterende hin verjüngt.

3. Elektrisches Hausgerät nach Anspruch 1 und/oder 2, dadurch gekennzeichnet, daß sich die im wesentlichen parallel zur Ebene des Anzeige- und Bedientableaus (1) verlaufende Querschnittsform zum Lichtleiterende hin verjüngt. (Fig.2)

4. Elektrisches Hausgerät nach einem oder mehreren der vorhergehenden Ansprüche, dadurch gekennzeichnet, daß der Lichtleiter (14) L-förmig ausgebildet ist und einen zum Anzeige- und Bedientableau (1) parallelen Abschnitt (13) und einen längs einer Geräteseitenfläche verlaufenden, an die Lichtquelle (19) angeschlossenen Abschnitt (15) aufweist, wobei sich der erstgenannte Abschnitt (13) im Querschnitt verjüngt.

5. Elektrisches Hausgerät nach einem oder mehreren der vorhergehenden Ansprüche, dadurch gekennzeichnet, daß auf der, der Frontseite des Anzeige- und Bedientableaus (1) abgekehrten Rückseite des Lichtleiters (14) lichtreflektierende Anzeigesymbole (5) bzw. Reflexionsflächen aufgebracht sind.
